# EUROPÄISCHE PATENTSCHRIFT

(11) **EP 0 289 697 B1**
(45) Veröffentlichungstag und Bekanntmachung des Hinweises auf die Patenterteilung: **19.09.1990**
(21) Anmeldenummer: 88100363.6
(22) Anmeldetag: 13.01.1988
(51) Int. Cl.: F01D 17/16

(54) **Verstelleinrichtung für die Leitschaufeln einer Axialströmungsmaschine**
Actuator for the variable guide vanes of an axial turbo machine
Dispositif de commande d'aubes de guidage à calage variable pour turbomachine axiale

(30) Priorität: 03.04.1987 DE 3711224
(43) Veröffentlichungstag der Anmeldung: 09.11.1988
(73) Patentinhaber: MAN Gutehoffnungshütte Aktiengesellschaft, 46122 Oberhausen (DE)
(72) Erfinder: Owsianny, Edmund, D-4200 Oberhausen 14 (DE); Wengorz, Wilfried, D-4620 Castrop-Rauxel 32 (DE); Aschenbruck, Emil, D-4100 Duisberg 11 (DE)

(56) Entgegenhaltungen:
- DE-A- 2 029 859
- DE-A- 2 448 572
- GB-A- 621 175
- US-A- 2 671 634
- US-A- 2 933 234
- US-A- 3 356 288
- US-A- 3 719 427

## Beschreibung

Die Erfindung betrifft eine Verstelleinrichtung für die Leitschaufeln einer Axialströmungsmaschine von der im Oberbegriff des Patentanspruchs angegebenen Art.

Eine Verstelleinrichtung dieser Art ist aus der DE-A 3 519 747 bekannt. Sie ermöglicht es, während des Betriebes der Strömungsmaschine, insbesondere eines Turboverdichters, den Anstellwinkel der Leitschaufeln zu verändern und dadurch das Verhalten der Maschine an unterschiedliche Betriebsbedingungen, wie z.B. Teillast und Vollast, anzupassen und Wirkungsgradverluste zu reduzieren.

Bei der vorbekannten Verstelleinrichtung ist der Verstellring mit den Hebeln der Leitschaufeln durch einfache Scharnierstifte verbunden und wird von ihnen getragen, ist also nicht gesondert am Gehäuse geführt.

Die Gelenkverbindungen mittels der Scharnierstifte müssen ein ausreichendes Spiel haben, damit die Verstellbewegung, bei der sich der Verstellring und die Hebel in verschiedenen Ebenen drehen, möglich ist. Auch die unvermeidlichen Wärmedehnungen setzen ein ausreichendes Spiel in den Gelenkverbindungen voraus.

Auf die Leitschaufeln einer Strömungsmaschine wirken im Betrieb sehr starke Kräfte ein. Soweit sie senkrecht zur Leitschaufelachse oder parallel zu ihr wirken, müssen sie von der Lagerung des Leitschaufelschaftes im Leitschaufelträger aufgenommen werden. Zusätzlich treten aber auch starke Drehmomente um die Leitschaufelachse auf, die über die Hebel auf den Verstellring übertragen werden. Dabei kann es durch das Spiel in der Gelenkverbindung und durch mangelnde Führung des Verstellringes zu starken Schwingungen kommen, wodurch Wirkungsgradverluste eintreten und die Lebensdauer der Leitschaufel herabgesetzt wird.

Es sind auch Verstelleinrichtungen für Leitschaufeln bekannt, bei denen die Leitschaufeln über Hebel mit einer in Axialrichtung verschiebbaren Verstellhülse gelenkig verbunden sind, wie z.B. gemäß DE-C 3 125 639. Axialverschiebbare Verstellhülsen haben den Nachteil, daß benachbarte Leitschaufelkränze nur gemeinsam, aber nicht einzeln verstellt werden können.

Auch treten bezüglich der Lagerspiele und der Empfindlichkeit gegen Schwingungsbelastungen ähnliche Probleme auf. Die bekannten Verstelleinrichtungen sind zur Verwendung im Niedertemperaturbereich, insbesondere bei Verdichtern oder der Verdichtungsstufe von offenen Gasturbinen, vorgesehen. Eine auch im Hochtemperaturbereich, insbesondere in geschlossenen Gasturbinen, befriedigend einsetzbare Verstelleinrichtung ist nicht bekannt.

In der US-A 2 671 634 wird eine Axialströmungsmaschine beschrieben, deren Stator einen Kranz verstellbarer Leitschaufeln und Mittel zum Abstützen der in Umfangsrichtung angeordneten Leitschaufeln aufweist.

Die Abstützungsmittel besitzen eine Außenachse und einen inneren Deckring, wobei jede Schaufel an ihrem äußeren Ende einen radialen Drehzapfen aufweist. Eine Anzahl der Drehzapfen hat eine größere radiale Länge als die übrigen Drehzapfen. Zur drehbaren Lagerung der längeren Drehzapfen befinden sich im Außengehäuse Kugellager. Die übrigen Drehzapfen haben Zapfenlager. Jede Leitschaufel hat an ihrem inneren Ende einen radial einwärtsragenden Drehzapfen, der im inneren Deckring drehbar gelagert ist. Die längere äußere Drehzapfen aufweisenden Leitschaufeln sind z. B. aus Stahl, die übrigen Leitschaufeln aus Aluminiumlegierung hergestellt.

In der GB-A 621 175 wird ein(e) mit aufeinanderfolgenden Reihen von. zur Verstellung ihres Staffelungswinkels drehbar montierten Leitschaufeln versehene(r) mehrstufige(r) Axialkompressor, Axialturbine oder ähnliche Strömungsmaschine mit in durch axial aufeinanderfolgende Ringe gebildeten Sitzen drehbar gelagerten Schaufeln beschrieben, wobei die Ringe von je zwei aufeinanderfolgenden Leitschaufelreihen so zusammenwirken, daß sie zwischen sich ein Deckband für die dazwischenliegende Laufschaufelreihe und mit den Leitschaufeln eine durchgehende Innenfläche zwischen Eintritt und Austritt der Maschine bilden. Für die Ringe sind Kugel- oder Rollenlager vorgesehen.

Die DE-A 2 448 572 befaßt sich mit einem Schaufeldrehmechanismus für ein Schaufelgitter, das im Gehäuse vorn und/oder hinter einem Laufrad, insbesondere einer Zentrifugalpumpe, angeordnet ist.

Der Mechanismus besteht aus einem Antriebsaggregat, einer Übersetzung und einer Regulierung. Das Schaufelgehäuse ist aus einem Innenteil und einem Außenteil zusammengesetzt, wobei in der Wand des Innenteils eine Nut zur Führung eines Regulierringes angeordnet ist. Die Schaufeln sind im Gehäuse drehbar gelagert und die Zapfen der Schaufeln mit einer Kurbel versehen, die am unteren Ende einen ersten zylinderförmigen Bolzen aufweist und durch eine Zugstange mit einem zweiten Bolzen des Regulierringes verbunden ist. Der Regulierring ist an einer Übersetzung angeschlossen, die aus einer schwingbaren Zugstange, einer Spindel, einem Schneckenrad und einer Schneckenwelle besteht. Zur Regelung der Förderhöhe der Pumpe wird über eine Antriebswelle der Schaufeldrehmechanismus betätigt.

Der Erfindung liegt die Aufgabe zugrunde, eine Verstelleinrichtung der eingangs genannten Art so zu verbessern, daß eine leichtgängige, kompakte und gegen äußere Einflüsse weitgehend geschützte Konstruktion geschaffen wird, die auch für den Einsatz im Hochtemperaturbereich ausgelegt werden kann und bei der die auf die Leitschaufeln wirkenden Kräfte weitgehend spielfrei aufgenommen werden, so daß Schwingungen nicht auftreten, andererseits aber die Verstellbewegungen sich leichtgängig und verschleißarm abspielen können.

Diese Aufgabe wird erfindungsgemäß durch die kennzeichnenden Merkmale der Patentansprüche gelöst.

Eine Ausführungsform der Erfindung wird anhand der Zeichnungen näher erläutert. Es zeigt:
Fig. 1 einen achssenkrechten Schnitt durch einen Teil des Leitschaufetₖranzes einer Strömungsmaschine mit zugehöriger Verstelleinrichtung;
Fig. 2 in größerem Maßstab einen Schnitt gemäß der Linie 11-11 von Fig. 1;
Fig. 3 eine perspektivische Darstellung der Verstelleinrichtung.

Die Leitschaufeln 1 eines Leitschaufelkranzes der Maschine haben Schäfte 1a, die in radialen Lagerbohrungen eines ringförmigen Leitschaufelträgers 12 drehbar gelagert sind und zwar in Lagerbuchsen 2, die einen Außenflansch 2a aufweisen und in der Lagerbohrung mittels einer eingeschraubten Ringmutter 3 festgelegt sind. An der Außenseite des Leitschaufelträgers 12 ist auf dem verlängerten Schaft 1a der Leitschaufel ein Hebel 4 mittels einer Passfeder 17 drehfest aufgesetzt. Der Hebel 4 stützt sich gegen das über den Leitschaufelträger 12 überstehende Ende der Lagerbuchse 2 ab. Auf die Oberseite des Hebels 4 drückt eine Tellerfeder 16, die sich über eine Scheibe 15 gegen eine auf ein Gewindeende 1 des Schaftes 1a aufgeschraubte Kronenmutter 14 abstützt. Die Tellerfeder 16 übt auf den Schaft 1a eine in Fig. 2 nach oben gerichtete Vorspannkraft aus, durch die ein Flansch 1 des Schaftes 1a gegen die untere Stirnfläche der Lagerbuchse 2 gedrückt wird. Dadurch ist der Schaft 1a in der Lagerbuchse 2 axial spielfrei, gegen Wärmedehnungen elastisch und schwingungsdämpfend eingespannt.

Der Leitschaufelträger 12 ist staubdicht in eine ringförmige Ausnehmung eines Trägerringes 13 eingesetzt. In einer Nut 13a des Trägerringes 13 ist ein Verstellring 7 drehbar geführt. Die Führung in Radialrichtung erfolgt über Radialrollen 10, die in der Nut 13a angeordnet und mittels Lagerstiften 11 am Trägerring 13 gelagert sind. Die Führung in Axialrichtung erfolgt durch Axialrollen 8, die am Verstellring 7 mittels Lagerstiften 9 gelagert sind, mit ihren vorzugsweise ballig ausgebildeten Umfangsflächen ein wenig über die Stirnfläche des Verstellrings 7 überstehen und gegen die axialen Begrenzungsflächen der Nut 13a anliegen. Um Verstellring 7 und Leitschaufelträger einsetzen zu können, ist der Trägerring 13 in einer geeigneten Axialebene in zwei Hälften geteilt und diese durch (nicht dargestellt) Befestigungsmittel miteinander verbunden.

Der Verstellring 7 weist entsprechend der Leitschaufelanzahl eine Anzahl von zylindrischen Axialbohrungen 7a auf, die zur inneren Umfangsfläche des Verstellrings 7 hin offen sind. Darin sind drehbar und axial verschiebbar Zylinderbolzen 6 gelagert. Jeder Zylinderbolzen 6 hat eine achssenkrechte Bohrung, in der ein zum Schaft 1a der Leitschaufel achsparalleler Stift 5 drehbar gelagert ist, der mit dem Hebel 4 verbunden ist.

Wie aus Fig. 1 ersichtlich, ist an dem Verstellring 7 ein Ansatz 19 vorgesehen, der durch eine Ausnehmung des Trägerrings 13 nach außen ragt und an dem mittels eines Zylinderlagers 20 eine Verstellspindel 21 angreift. Diese ist durch eine Durchführung 18a des Außengehäuses 18 der Strömungsmaschine nach außen geführt, wobei eine gas- und staubdichte Abdichtung mittels eines elastischen Balges 22 erfolgt, der mittels eines Flansches 23 an dem Durchführungsstutzen 18a befestigt ist. An dem nicht näher gezeigten Außenende der Verstellspindel 21 kann ein beliebiger hand- oder motorbetätigbarer Verstellantrieb angreifen, um die Spindel 21 in ihrer Achsrichtung zu bewegen und dadurch den Verstellring 7 in seiner Umfangsrichtung entsprechend dem Pfeil 24 zu drehen.

Bei Drehung des Verstellrings 7 in Umfangsrichtung werden über die Zylinderbolzen 6 und Stifte 5 die Enden der Hebel 4 mitgenommen, so daß sie sich bezüglich der Leitschaufelachse verdrehen. Da die Hebel 4 drehfest mit den Schäften 1a der Leitschaufein verbunden sind, werden dadurch auch die Leitschaufeln um ihre Achsen verdreht. Die bei dieser Verstellbewegung notwendigerweise auftetenden Lageveränderungen der Stifte 5 relativ zur Mittelebene und Radialrichtung des Verstellrings 7 werden dabei durch die Drehbarkeit und Axialverschiebbarkeit der Zylinderbolzen 6 ausgeglichen.

Hierdurch werden jegliche Verklemmungen vermieden, obwohl an den relativ zueinander beweglichen Lagerflächen der verschiedenen beweglichen Teile keinerlei Lagerspiele erforderlich sind und die Führung der Leitschaufeln mittels des Verstellrings formschlüssig, spielfrei und ausschließlich über Flächenberührung ohne Punkt- oder Linienkontakt erfolgt.

Der gesamte Verstellmechanismus ist staubdicht in dem vom Trägerring 13 und dem darin eingesetzten Leitschaufelträger 12 umschlossenen Raum eingekapselt.

Die gesamte Verstelleinrichtung ist von kompakter Konstruktion, die in Achsrichtung nicht wesentlich mehr Platz einnimmt, als der Leitschaufelkranz selbst. Es ist deshalb ohne weiteres möglich, auch axial eng benachbarte Leitschaufelkränze jeweils mit einer derartigen Verstelleinrichtung auszurüsten.

Bei geeigneter Materialwahl der Werkstoffe für die miteinander in Gleitberührung stehenden Teile ist die gesamte Verstelleinrichtung schmiermittel-und somit wartungsfrei. Vorzugsweise können für den Leitschaufelschacht 1, den Verstellring 7 und den Stift 5 Spezialstähle, wie z. B.
X21 Cr. Mo V 12.1
X5 Ni Cr Ti 2615
X8 Cr Ni Mo Nb 1810
X8 Cr Ni Mo B Nb 1810
   eingesetzt und die Reibflächen dieser Bauteile zusätzlich oberflächengehärtet werden, während für Lagerbuchse 2 und Zylinderbolzen 6 Lagerwerkstoffe mit guten Gleiteigenschaften wie z. B. Stellite 21, Tribaloy T 400 oder Stähle wie GGG-Ni Cr Nb 202 oder GGG 40 verwendet werden.

Die durch den extern angeordneten (nicht dargestellten) Stellantrieb über die Verstellspindel 21 erzeugte Verstellbewegung wird gasdicht sperrgas-und wartungsfrei über den Metallfaltenbalg 22 abgedichtet in das Maschineninnere eingeleitet.

Die gesamte Verstelleinrichtung ist aufgrund ihrer kompakten Bauweise so konzipiert, daß sie sich auch zur Nachrüstung an vorhandenen Maschinen eignet.

Die Auswahl bzw. Werkstoffpaarung unter den vorgenannten bevorzugten Werkstoffen kann gezielt je nach den zu erwartenden Betriebstemperaturen des jeweiligen Einsatzbereiches vorgenommen werden, wobei sich die genannten Werkstoffe insbesondere für den Hochtemperatureinsatz eignen. Für den Hochtemperatureinsatz sind ferner die folgenden vorteilhaften Merkmale der erfindungsgemäßen Verstelleinrichtung hervorzuheben:
Die erfindungsgemäße Einrichtung weist keinerlei Punkt- oder Linienberührung zwischen den bewegungsübertragenden Teilen auf, sondern ausschließllich Flächenberührung zwischen Zylinderflächen. Hierdurch in Verbindung mit einer temperaturbezogenen Werkstoffauswahl kann eine definierte Spielqualität über einen äußeren Temperaturbereich und auch über lange Betriebszeiten aufrecht erhalten werden. Punkt- oder Linienberührung würde zwangsläufig zu einer Spielvergrößerung bei längerer Betriebszeit führen. Die erfindungsgemäße Einrichtung ist insbesondere hinsichtlich der besonders kritischen Schaufeldrehschwingungen weitgehend spielfrei und bleibt es auch in einem großen Temperaturbereich und während einer langen Betriebszeit. Sie eignet sich deshalb besonders zur Verwendung z. B. im Hochtemperaturteil von Verbrennungsturbinen, wo die Betriebstemperaturen z. B. 600_{°}C und mehr betragen können.

Bei extremen Temperaturänderungen im An- und Abfahrbetrieb ist eine gewisse Änderung des Lagerspiels der Leitschaufellagerung unvermeidbar. Die erfindungsgemäß vorgesehene Federbelastung des Leitschaufelschaftes sorgt für eine wirksame Unterdrückung bzw. Dämpfung etwaiger Biegeschwingungen der Leitschaufel.

## Patentansprüche

1. Verstelleinrichtung für die Leitschaufeln einer Axialströmungsmaschine, mit einem ringförmigen Leitschaufelträger mit radialen Lagerbohrungen, in denen die Schäfte der Leitschaufeln um die Schaftachsen drehbar gelagert sind, an den Außenseiten des Leitschaufelträgers angeordneten, auf den Schäften der Leitschaufeln drehfest angeordneten Hebeln, einem koaxial zum Leitschaufelträger angeordneten Verstellring, mit dem die Enden der Hebel gelenkig verbunden sind, und einem Verstellantrieb, mit dem der Verstellring in seiner Umfangsrichtung bewegbar ist, wobei der Verstellring in einer auf drei Seiten geschlossenen Lagernut angeordnet und in Radialrichtung auf Rollen gelagert ist, dadurch gekennzeichnet, daß ein Trägerring (13) vorgesehen ist, in welchem die mit der Nutöffnung radial nach innen gerichtete Lagemut (13a) ausgebildet ist, und daß der ringförmige Leitschaufelträger (12) derart in die Lagemut (13a) eingesetzt ist, daß er die Nutöffnung abdichtend verschließt und die Hebel (4) und ihre Gelenkverbindung mit dem Verstellring (7) geschützt innerhalb der Nut liegen.

2. Verstelleinrichtung nach Anspruch 1, dadurch gekennzeichnet, daß der Verstellring (7) in der Lagernut (13a) auch axial mittels Rollen (9) gelagert ist und die zur radialen Lagerung des Verstellrings dienenden Rollen (10) an der Außenseite des Verstellrings (7) in der Lagernut (13a) gelagert sind.

3. Verstelleinrichtung nach Anspruch 1, dadurch gekennzeichnet, daß die Gelenkverbindung zwischen jedem Hebel (4) und dem Verstellring (7) gebildet ist von einem Zylinderbolzen (6), der in einer zylindrischen, zur inneren Umfangsfläche hin offenen Ausnehmung des Verstellrings (7) achsparallel zum Verstellring drehbar und axial verschiebbar gelagert ist, und einem senkrecht zur Achse des Zylinderbolzens (6) angeordneten Stift (5), der in Bohrungen des Zylinderbolzens (6) und des Hebels (4) eingesetzt und in einer der Bohrungen drehbar gelagert ist.

## Revendications

1. Dispositif de réglage pour les aubes directrices d'une turbo-machine axiale, avec un support d'aubes directrices annulaire comportant des alésages de paliers radiaux dans lesquels sont montés, de façon a pouvoir tourner autour de leurs axes, les fûts des aubes directrices, avec des leviers disposes sur les faces externes du support d'aubes directrices et solidaires en rotation des fûts des aubes directrices, avec un anneau de réglage dispose coaxialement par rapport au support d'aubes directrices et auquel sont articulées les extrémités des leviers, et avec un entraînement de réglage grâce auquel l'anneau de réglage est susceptible d'être déplace dans sa direction périphérique, l'anneau de réglage tournant dans une gorge fermée sur trois cotes et étant monté en direction radiale sur des galets, dispositif de réglage caractérisé en ce qu'il est prévu un anneau porteur (13) dans lequel est ménagée la gorge (13a) dont l'ouverture est dirigée radialement vers l'intérieur, tandis que le support annulaire (12) des aubes directrices est mis en place dans la gorge (13a) de façon qu'il ferme, de façon étanche, l'ouverture de cette gorge, cependant que les leviers (4) et leurs liaisons par articulation avec l'anneau de réglage (7) sont placés à l'intérieur de la gorge et sont ainsi protégés.

2. Dispositif de réglage selon la revendication 1, caractérisé en ce que l'anneau de réglage (7) est également monte axialement au moyen de galets (9) dans la gorge (13a), tandis que les galets (10) servant au montage radial de l'anneau de réglage sont montes contre la face externe de l'anneau de réglage (7) dans la gorge (13a).

3. Dispositif de réglage selon la revendication 1, caractérisé en ce que la liaison par articulation entre chaque levier (4) et l'anneau de réglage (7) est constituée par un axe cylindrique (6) qui est monté, en étant susceptible de tourner et de se déplacer axialement parallèlement à l'axe de l'anneau de réglage, dans un évidement cylindrique de l'anneau de réglage, ouvert vers la face périphérique interne de cet anneau, et par une broche (5), disposée perpendiculairement à l'axe cylindrique (6) et insérée respectivement dans un perçage de l'axe cylindrique (6) et du levier (4), cette broche étant susceptible de tourner dans un de ces perçages.

## Claims

1. Adjusting device for the guide vanes of an axial-flow machine, comprising an annular guide vane carrier having radial mounting bores in which the shafts of the guide vanes are rotatably mounted about the shaft axes, levers which are arranged on the outer sides of the guide vane carrier and are arranged on the shafts of the guide vanes in such a way as to be fixed in terms of rotation, an adjusting ring which is arranged coaxially to the guide vane carrier and to which the ends of the levers are connected in an articulated manner, and an adjusting drive with which the adjusting ring can be moved in its peripheral direction, the adjusting ring being arranged in a mounting groove closed on three sides and being mounted in the radial direction on rollers, characterized in that a carrier ring (13) is provided in which the mounting groove (13a) is formed which, with its groove opening, is directed radially inwards, and in that the annular guide vane carrier (12) is inserted into the mounting groove (13a) in such a way that it closes the groove opening in a sealing manner, and the levers (4) and their articulated connection to the adjusting ring (7) lie inside the grove in a protected manner.

2. Adjusting device according to Claim 1, characterized in that the adjusting ring (7), in the mounting groove (13a).

3. Adjusting device according to Claim 1, characterized in that the articulated connection between each lever (4) and the adjusting ring (7) is formed by a cylinder bolt (6), which, on an axis parallel to the adjusting ring, is mounted in a rotatable and axially displaceable manner in a cylindrical recess, open towards the inner peripheral surface, of the adjusting ring (7), and by a pin (5), which is arranged perpendicularly to the axis of the cylinder bolt (6), is inserted in bores of the cylinder bolt (6) and of the lever (4) and is rotatably mounted in one of the bores.
